# EUROPÄISCHE PATENTSCHRIFT

(11) **EP 1 305 252 B1**
(45) Veröffentlichungstag und Bekanntmachung des Hinweises auf die Patenterteilung: **11.10.2006**
(21) Anmeldenummer: 01965040.7
(22) Anmeldetag: 26.06.2001
(51) Int. Cl.: B66F 3/12

(54) **WAGENHEBER**
JACK
CRIC

(30) Priorität: 25.07.2000 DE 10036049
(43) Veröffentlichungstag der Anmeldung: 02.05.2003
(73) Patentinhaber: ThyssenKrupp Bilstein GmbH, 58256 Ennepetal (DE)
(72) Erfinder: ALTEN, Ferdinand, 54429 Mandern (DE)
(86) Internationale Anmeldenummer: PCT/EP2001/007299
(87) Internationale Veröffentlichungsnummer: WO 2002/008112

(56) Entgegenhaltungen:
- EP-A- 0 332 565
- EP-A- 0 622 329
- EP-A- 0 885 834
- DE-A- 4 424 837
- US-A- 5 685 659

## Beschreibung

Die Erfindung betrifft einen Wagenheber nach dem Oberbegriff des Anspruchs 1. Tragende Teile von Wagenhebern werden durch Gelenke schwenkbeweglich miteinander verbunden. Üblicherweise sind die tragenden Teile der Wagenheber als im Querschnitt U-förmige Profile mit seitlichen Profilschenkeln ausgebildet. Andere tragende Teile, wie beispielsweise der Wagenheberkopf oder der Wagenheberfuß, sind mit seitlich hochstehenden Blechlappen ausgebildet. Die Verbindung dieser tragenden Teile geschieht derart, dass die Profilschenkel bzw. die seitlich hochstehenden Lappen sich im Bereich der Gelenke überlappen und mit Bohrungen versehen sind, sie werden dann mittels in den Bohrungen angeordneten Achsen verbunden. Die DE-OS 2 231 526 zeigt derartige Gelenke, bei denen als Achsen Bolzen verwendet werden. Bei der Ausbildung nach der EP 0 332 565 A1 sind die Achsen durch Aushalsungen gebildet.

Nachteilig bei dieser Ausbildung müssen insbesondere die Profilschenkel oder die Blechlappen speziell an ihren Enden, also im Bereich der Gelenke, sehr stark ausgebildet sein, da besonders bei einer Biegebeanspruchung die Gefahr besteht, dass diese Ecken abgeknickt werden, wodurch die Stabilität des gesamten Wagenhebers leidet. Dieses führt zu einer entsprechenden Gewichtserhöhung.

Ein gattungsgemäßer Wagenheber mit den Merkmalen des Oberbegriffs des Patentanspruchs 1 ist aus EP 0 885 834 A2 bekannt. Bei diesem Wagenheber sind senkrecht aus der Bodenplatte des Wagenheberfußes in Richtung seines Standbeins herausragende Wände vorgesehen, die einander gegenüberliegend angeordnet sind. Die eine Wand dient dazu, den Rotationswinkel des Standbeins gegenüber dem Wagenheberfuß zu beschränken. Die andere Wand dient dazu, zusammen mit den senkrechten Seitenwänden des Wagenheberfußes einen Freiraum zu bilden, in den das Standbein des Wagenhebers eingreift, um so die Bewegung des Standbeins zu kontrollieren.

Der Erfindung liegt die Aufgabe zugrunde, einen Wagenheber nach dem Oberbegriff des Anspruchs 1 derart weiterzubilden, dass die Gefahr des Abknickens der Profilschenkel verringert ist.

Diese Aufgabe wird durch die Merkmale des Anspruchs 1 gelöst. Vorteilhafte Aus- und Weiterbildungen sind in den Ansprüchen 2 bis 5 beschrieben. Vorteilhafterweise ergibt sich durch die erfindungsgemäße Ausbildung eines Wagenhebers, dass nicht nur bei gleicher Tragfähigkeit das Gewicht des Wagenhebers verringert werden kann, obwohl die Standfestigkeit erhöht wird. Auch die Stabilität der mit Sicken versehenen tragenden Teile des Wagenhebers wird zusätzlich erhöht.
Ein Ausführungsbeispiel der Erfindung wird nachfolgend näher beschrieben. Es zeigen
- Fig. 1: die Ansicht eines Gelenkwagenhebers,
- Fig. 2: eine vergrößerte Darstellung der Ausbildung des Gelenks zwischen Wagenheberfuß und Standbein,
- Fig. 3: ein 90° versetzter Schnitt zu Fig. 2,
- Fig. 4: eine vergrößerte Darstellung der Ausbildung des Gelenks zwischen Wagenheberfuß und Standbein,
- Fig. 5: ein 90° versetzter Schnitt zu Fig. 4,
- Fig. 6: eine vergrößerte Darstellung der Ausbildung des Gelenks zwischen Wagenheberfuß und Standbein, wobei das Gelenk als Aushalsungen des Wagenheberfußes ausgebildet ist, die in Bohrungen des Standbeins eingreifen,
- Fig. 7: ein 90° versetzter Schnitt zu Fig. 6.

Wagenheber weisen unabhängig von ihrer Bauart gelenkig miteinander verbundene Tragteile auf, die den Wagenheberfuß und das Tragelement höhenbeweglich miteinander verbinden. Die gelenkig miteinander verbundenen Tragteile müssen in der Lage sein, das Fahrzeuggewicht zu tragen. Von daher ist es erforderlich, dass diese Gelenke sicher und beständig funktionieren. Der in Fig. 1 dargestellte Gelenkwagenheber stellt nur eine Bauart dar. Die Erfindung eignet sich jedoch auch für alle anderen Bauarten von Wagenhebern, die die Voraussetzung nach dem Oberbegriff des Anspruchs 1 besitzen. Gelenkwagenheber entsprechend Fig. 1 weisen als tragende Teile Wagenheberfuß 1, Standbein 2, Tragarm 3 und Tragplatte 4 auf. Sämtliche dieser tragenden Teile sind über Gelenke 5, 6, 7 gelenkig miteinander verbunden. Über weitere Gelenke 8, 9 ist eine Gewindespindel 10 am Standbein 2 und am Tragarm 3 angebunden, die über eine Gewindemutter ein Hochschwenken des Tragarms 3 gegenüber dem Standbein 2 ermöglicht, was zum Heben der Tragplatte 4 gegenüber dem Wagenheberfuß 1 führt. Über eine Handkurbel 11 wird die Gewindespindel 10 angetrieben.

Der Wagenheberfuß 1 weist als Grundbauteil einen Boden 12: mit seitlich hochstehenden Blechlappen 13 auf. Demgegenüber ist das Standbein 2 als U-förmiges Profil aus gebildet, das ebenfalls einen Boden 14 sowie seitliche Profilschenkel 15 aufweist. Das Gleiche gilt für den Tragarm 3 mit seinem Boden 16 und den Profilschenkeln 17. Für einen Gelenkwagenheber nach dem beschriebenen Ausführungsbeispiel eignet sich das erfindungsgemäße Gelenk zur Verbindung des Tragarms 3 mit dem Standbein 2 oder des Standbeins 2 mit dem Wagenheberfuß 1.

In den Fig. 2 bis 7 ist die Anbindung des Wagenheberfußes 1 an das Standbein 2 vergrößert dargestellt. In den Fig. 2 bis 5 dient zur Bildung des Gelenkes 5 ein beiderseits außen vernieteter Bolzen 18, der Bohrungen in den hochstehenden Blechlappen 13 des Wagenheberfußes 1 und in den Profilschenkeln 15 des Standbeins 2 durchdringt.

Bei der Ausbildung gemäß Fig. 2 und 3 sind beidseitig ausgestanzte Sicken 19 aus dem Boden 12 des Wagenheberfußes 1 nach innen gerichtet. Diese Sicken sind innerhalb der Profilschenkel 15 des Standbeins 2 nahe zu ihnen angeordnet. Zwischen Blechlappen 13 des Wagenheberfußes 1, Profilschenkel 15 des Standbeins 2 und Sicken 19 ist nur ein für die Schwenkbewegung erforderliches Spiel vorhanden. Dadurch wird eine gute Führung der Enden 20 der Profilschenkel 15 erreicht. Die Sicken 19 erstrecken sich bis unter den Bolzen 18. Damit kann sich der Bolzen 18, soweit erforderlich, auf den Sicken 19 abstützen.

Die Ausbildung nach den Fig. 4 und 5 entspricht in etwa der Ausbildung nach den Fig. 2 und 3. Die aus dem Boden 12 des Wagenheberfußes 1 nach oben herausgeformten Sicken 21 sind nur an einer Seite vom Boden 12 getrennt. An der anderen Seite sind sie fest mit diesem verbunden.

Bei der Ausbildung gemäß Fig. 6 und 7 wird das Gelenk 5 dadurch gebildet, dass nach innen ragende Aushalsungen 22 aus den hochstehenden Blechlappen 13 des Wagenheberfußes 1 in Bohrungen 23 der Profilschenkel 15 des Standbeins 2 eingreifen. Bei dieser Ausbildung wird die Lagefixierung der Enden 20 der Profilschenkel 15 über nach innen ragende Lappen 24 gebildet. Diese Lappen 24 sind, wie auch die Sicken 19, 21, aus dem Boden 12 des Wagenheberfußes 1 ausgestanzt und danach hochgebogen.

### Bezugszeichenliste

- 1.: Wagenheberfuß
- 2.: Standbein
- 3.: Tragarm
- 4.: Tragplatte
- 5.: Gelenk
- 6.: Gelenk
- 7.: Gelenk
- 8.: Gelenk
- 9.: Gelenk
- 10.: Gewindespindel
- 11.: Handkurbel
- 12.: Boden
- 13.: Blechlappen
- 14.: Boden
- 15.: Profilschenkel
- 16.: Boden
- 17.: Profilschenkel
- 18.: Bolzen
- 19.: Sicke
- 20.: Ende
- 21.: Sicke
- 22.: Aushalsung
- 23.: Bohrung
- 24.: Lappen

## Patentansprüche

1. Wagenheber mit tragenden Teilen, die als im Querschnitt U-förmige Profile mit seitlichen Profilschenkeln (15, 17) oder Bauteile mit seitlich hochstehenden Blechlappen (13) ausgebildet und über Gelenke (5, 6) derartig schwenkbeweglich miteinander verbunden sind, dass sich die seitlichen Profilschenkel (15, 17) und/oder die hochstehenden Blechlappen (13) im Bereich der Gelenke (5, 6) überlappen und Achsen Bohrungen in den seitlichen Profilschenkeln (15, 17) oder hochstehenden Blechlappen (13) durchdringen, wobei der Boden des U-förmigen Profils oder Bauteils, das mit seinen Profilschenkeln (15) oder Blechlappen (13) das andere Profil oder Bauteil umgreift, mit nach innen ragenden Sicken (19, 21) oder Lappen (24) ausgebildet ist, die innerhalb, aber nahe den Profilschenkeln (15, 17) oder Blechlappen des anderen Profils oder Bauteils angeordnet sind, **dadurch gekennzeichnet, dass** sich die Sicken (19, 21) oder Lappen (24) in der Höhe bis zur Anlage an die Achsen erstrecken.

2. Wagenheber nach Anspruch 1, **dadurch gekennzeichnet, dass** die Sicken (19) beidseitig ausgestanzt sind.

3. Wagenheber nach Anspruch 1, **dadurch gekennzeichnet, dass** die Sicken (21) einseitig ausgestanzt sind.

4. Wagenheber nach einem der Ansprüche 1 bis 4, **dadurch gekennzeichnet, dass** als Achse ein Bolzen (18) oder Hohlniet eingesetzt ist.

5. Wagenheber nach einem der Ansprüche 1 bis 4, **dadurch gekennzeichnet, dass** als Achsen Aushalsungen (22) dienen.

## Claims

1. Vehicle jack having supporting parts which are formed as profiles having a U-shaped cross-section and lateral profile limbs (15, 17), or components having laterally upright sheet metal tabs (13) and are connected together in a pivotal manner by means of articulated joints (5, 6) such that the lateral profile limbs (15, 17) and/or the upright sheet metal tabs (13) overlap in the region of the articulated joints (5, 6) and shafts pass through bores in the lateral profile limbs (15, 17) or upright sheet metal tabs (13), wherein the base of the U-shaped profile or component which uses its profile limbs (15) or sheet metal tabs (13) to engage around the other profile or component, is formed with inwardly protruding beads (19, 21) or tabs (24) which are disposed inside but close to the profile limbs (15, 17) or sheet metal tabs of the other profile or component, **characterised in that** the beads (19, 21) or tabs (24) extend in height until they lie against the shafts.

2. Vehicle jack as claimed in claim 1, **characterised in that** the beads (19) are punched out on both sides.

3. Vehicle jack as claimed in claim 1, **characterised in that** the beads (21) are punched out on one side.

4. Vehicle jack as claimed in any one of claims 1 to 4, **characterised in that** a bolt (18) or hollow rivet is used as the shaft.

5. Vehicle jack as claimed in any one of claims 1 to 4, **characterised in that** necked-out portions (22) are used as the shafts.

## Revendications

1. Cric avec des pièces portantes qui sont réalisées sous la forme de profilés à section transversale en U, avec des ailes de profilé latérales (15, 17), ou de composants avec rebords en tôle (13) relevés latéralement, et sont reliées ensemble, mobiles en pivotement, par l'intermédiaire d'articulations (5, 6) de telle manière que les ailes de profilé latérales (15, 17) et/ou les rebords en tôle relevés (13) se chevauchent dans la région des articulations (5, 6), et que des axes passent à travers des alésages, dans les ailes de profilé latérales (15, 17), ou les rebords en tôle relevés (13), la base du composant ou profilé en forme de U, qui agrippe avec ses ailes de profilé (15) ou rebords en tôle relevés (13) l'autre profilé ou composant, étant réalisée avec des nervures (19, 21), en saillie vers l'intérieur, ou des pattes (24), qui sont agencées à l'intérieur, mais à proximité des ailes de profilé (15, 17) ou des pattes en tôle de l'autre profilé ou composant, **caractérisé en ce que** les nervures (19, 21) ou pattes (24) s'étendent en hauteur jusqu'à venir porter contre les axes.

2. Cric selon la revendication 1, **caractérisé en ce que** les nervures (19) sont estampées des deux côtés.

3. Cric selon la revendication 1, **caractérisé en ce que** les nervures (21) sont estampées d'un seul côté.

4. Cric selon l'une des revendications 1 à 3, **caractérisé en ce qu'**un goujon (18) ou un rivet creux est utilisé comme axe.

5. Cric selon l'une des revendications 1 à 4, **caractérisé en ce que** des collerettes (22) servent d'axes.
